# FASCICULE DE BREVET EUROPEEN

(11) **EP 1 057 967 B1**
(45) Date de publication et mention de la délivrance du brevet: **07.03.2007**
(21) Numéro de dépôt: 00401417.1
(22) Date de dépôt: 23.05.2000
(51) Int. Cl.: E06C 1/393

(54) **Escabeau ou marchepied pourvu d'une plate-forme articulée en son milieu**
Tritthocker oder Trittleiter mit einer in der Mitte gelenkigen Plattform
Stepstool or stepladder with a mid-articulated platform

(30) Priorité: 01.06.1999 FR 9906864
(43) Date de publication de la demande: 06.12.2000
(73) Titulaire: Société Anonyme dite Tubesca, 93135 Noisy-Le-Sec (FR)
(72) Inventeur: Manier, Francis, 80680 Sains en Amienois (FR)
(74) Mandataire: Jolly, Jean-Pierre

(56) Documents cités:
- DE-U- 1 958 246
- DE-U- 8 807 572
- FR-A- 335 511
- US-A- 3 104 415
- US-A- 5 472 037

## Description

L'invention concerne un escabeau ou marchepied pourvu d'une plate-forme articulée en son milieu. Un tel escabeau est connu par DE 88 07572U.

On connaît en outre des escabeaux ou marchepieds dont la plate-forme supérieure articulée au plan de béquille est verrouillée en position de service horizontale au plan de montée au moyen d'un crochet en prise sur le plan de montée, ou au moyen d'une biellette inférieure de maintien, laquelle permet en outre le basculement de la plate-forme en position repliée hors service. Ces mécanismes sont peu rigides, sujets au jeu et de faible résistance mécanique. Ils nécessitent de plus pour les escabeaux d'une certaine hauteur des sangles inférieures de maintien de l'ouverture des plans fixées sur leurs montants.

L'objet de l'invention est de proposer une plate-forme de bonne résistance et rigidité mécanique et qui ne nécessite pas de sangles inférieures de maintien des plans et qui permette de garantir le blocage de service de la plate-forme.

Il est en effet proposé selon l'invention un escabeau ou marchepied conforme à la revendication 1.

Ainsi, pour assurer le blocage de la fermeture de la plate-forme en position de service et éviter une ouverture intempestive, il est prévu un faible angle de creux sur le plan de plate-forme (2 à 5°) ou un angle d'alignement supérieur des parties de plate-forme égal à environ 175° à 178°.

De façon avantageuse, lesdites parties de plate-forme sont articulées au niveau de la partie médiane du plan de service de plate-forme formée et à la même hauteur sur chacun des plans de montée et de béquille. En outre, lesdites parties de plate-forme peuvent être identiques, sensiblement planes et issues d'extrusion en alliage métallique, aluminium par exemple.

Elles sont articulées chacune sur un axe de montant ou sur une tige de liaison des montants, respectivement du plan de béquille et du plan de montée, sans faire saillie vers l'extérieur au delà de cette tige ou du plan respectif pour empêcher la possibilité de création d'un couple par l'opérateur susceptible d'ouvrir intempestivement la plate-forme (en rabattement vers le haut).

Ladite tige d'articulation est avantageusement montée dans des pattes inférieures des demi-plates-formes, formées régulièrement sous celles-ci sur la largeur de leur bord et avec entrecroisement de l'une à l'autre.

L'invention est illustrée ci-après à l'aide d'un exemple de réalisation et en référence aux dessins annexés sur lesquels :
- la figure 1 est une vue en perspective partielle d'un marchepied selon l'invention, en position de service ;
- la figure 2 est une vue en coupe transversale médiane partielle du marchepied en position de service ;
- la figure 3 est une vue en coupe transversale médiane partielle du marchepied en position repliée hors service, et
- la figure 4 est une vue en perspective de dessous de la plate-forme seule.

Comme représenté sur les figures 1 à 3, le marchepied selon l'invention comporte essentiellement un plan de montée avant 1 pourvu de marches 3, un plan de béquille arrière 5 articulé à son extrémité supérieure au plan de montée 1, et une plate-forme de service 7.

Cette plate-forme 7 de format rectangulaire a une largeur égale sensiblement à la distance (identique) entre les montants respectifs 1a ; 5a deux à deux de chacun des plans de montée 1 et de béquille 5, et une longueur égale à la distance entre deux montants latéraux 1a, 5a adjacents, en position ouverte de service et à la hauteur de plate-forme.

Elle est constituée de deux parties identiques ou demi-plates-formes 7a. Celles ci sont planes, issues d'extrusion en aluminium. Elles viennent sensiblement en alignement l'une de l'autre en position de service pour constituer ladite plate-forme.

Les demi-plate-formes sont articulées l'une à l'autre au niveau médian du marchepied sur le plan vertical médian P du marchepied (figure 2) et d'autre part, à chacun des plans de béquille 5 et de montée 1, respectivement, par leur extrémité de bordure externe 7b.

L'articulation médiane (voir aussi figure 4) est réalisée au moyen d'une tige 9 s'étendant sur la largeur des demi-plate-formes accouplées 7a. Cette tige est reçue dans des pattes 7c formant palier d'articulation de la tige et disposées régulièrement sur la largeur et sous le bord de chacune des demi-plate-formes. Les pattes 7c sont écartées l'une de l'autre de leur propre largeur de manière à permettre leur entrecroisement à l'accouplement des demi-plate-formes.

La tige 9 forme donc l'axe d'articulation inférieur des deux demi-plate-formes 7a. Celles-ci viennent buter l'une contre l'autre par leur chant avant 7d en position d'ouverture. Dans cette position, elles sont sensiblement en alignement l'une de l'autre pour constituer le plan de service de la plate-forme 7 du marchepied.

En outre, il est intéressant de prévoir un léger creux supérieur de façon à verrouiller l'ouverture de plate-forme (angle supérieur d'alignement des demi-plate-formes 7a égal à environ 175° à 178°). Ainsi, tout rapprochement des plans de béquille et de montée ne peut induire une force vers le haut sur les demi-plate-formes en vue de les replier.

Le verrouillage d'ouverture de l'articulation médiane peut encoie être réalisé par une pièce annexe rapportée (non représentée) tel qu'un crochet reliant les deux demi-plate-formes ou une patte d'une demi-plate-forme tournée contre l'autre demi-plate-forme au verrouillage.

L'articulation externe des demi-plate-formes est réalisée à l'aide d'une tige 11 reliant les montants 1a ; 5a deux à deux de chacun des plans de montée et de béquille. Cette tige est montée traversante et libre en rotation à faible jeu le long de l'extrémité de bord externe 7b de chacune des demi-plate-formes. Le bord externe 7b est arrondi sans faire saillie à l'extérieur du plan, de sorte que l'opérateur ne puisse faire levier sur ce bord pour replier intempestivement la plate-forme.

La position fermée hors service du marchepied avec sa plate-forme repliée est représentée à la figure 3. Dans cette position, les plans de montée 1 et de béquille 5 sont rabattus sensiblement en alignement l'un contre l'autre et de même les demi-plate-formes 7a sont repliées vers le haut.

Pour atteindre cette position, il suffit de lever manuellement la plate-forme 7 en son milieu sur le dessous, d'une main, tandis que les plans de béquille et de montée sont poussés l'un vers l'autre par l'autre main. Dès que les demi-plate-formes 7a ont amorcé une légère rotation, la fermeture se réalise automatiquement en ramenant l'un vers l'autre les plans 1, 5.

Inversement, l'ouverture est obtenue automatiquement en tirant l'un des plans 1 ou 5 en écartement de l'autre, l'ouverture de la plate-forme 7 étant développée simultanément avec celle des plans 1, 5. Il suffit de dépasser légèrement l'alignement des demi-plate-formes 7a et d'atteindre ledit creux de verrouillage, pour que la position de service soit atteinte.

On notera alors que les plans de béquille et de montée sont doublement articulés, d'abord au niveau supérieur comme les marchepieds classiques, et en second lieu au niveau de la plate-forme suivant un triangle articulé isocèle (en coupe verticale transversale) dont les sommets sont respectivement l'articulation supérieure des plans et les articulations de la plate-forme, elle-même articulée en son milieu, avec les plans de béquille et de montée, respectivement. Il s'ensuit une bonne rigidité de liaison des plans du marchepied qui lui permet de supporter de lourdes charges en toute sécurité.

## Revendications

1. Escabeau ou marchepied comportant un plan de montée (1) et un plan de béquille (5) articulés l'un à l'autre au niveau supérieur, et une plate-forme supérieure de service (7), ladite plate-forme (7) étant constituée de deux parties (7a) articulées, d'une part l'une à l'autre en opposition et d'autre part, chacune respectivement au plan de montée (1) et au plan de béquille (5), de sorte qu'en position hors service les deux parties de plate-forme (7a) sont rabattues l'une vers l'autre, sensiblement en alignement des plans de montée (1) et plan de béquille (5) ramenés l'un vers l'autre, et qu'en position de service elles soient déployées sensiblement en plan avec verrouillage de positionnement l'une par rapport à l'autre, **caractérisé en ce que** les parties de plate-forme (7a) sont articulées l'une à l'autre par une tige inférieure (9) s'étendant sous leur bord et maintenue axialement sur leur largeur, avec butée de fermeture en position de service par leur chant avant (7d), lesquels chants (7d) sont appliqués l'un contre l'autre au dessus de ladite tige d'articulation (9), et **en ce que** pour assurer le blocage de la fermeture de la plate-forme en position de service et éviter une ouverture intempestive, il est prévu un faible angle de creux sur le plan de plate-forme de 2 à 5° ou un angle d'alignement supérieur des parties de plate-forme égal à environ 175° à 178°, ladite tige d'articulation (9) étant montée dans des pattes inférieures (7c) des demi-plates-formes, formées régulièrement sous chacune de celles-ci, sur la largeur de leur bord, et avec entrecroisement de l'une à l'autre pour l'accouplement des demi-plates-formes.

2. Escabeau ou marchepied selon la revendication 1, **caractérisé en ce que** lesdites parties de plate-forme (7a) sont articulées au niveau de la partie médiane du plan de service de plate-forme (7) formée.

3. Escabeau ou marchepied selon l'une des revendications précédentes, **caractérisé en ce que** lesdites parties de plate-forme (7a) sont articulées à la même hauteur sur chacun des plans de montée (1) et de béquille (5).

4. Escabeau ou marchepied selon l'une des revendications précédentes, **caractérisé en ce que** lesdites parties de plate-forme (7a) sont identiques.

5. Escabeau ou marchepied selon l'une des revendications précédentes, **caractérisé en ce que** les parties de plate-forme (7a) sont sensiblement planes, issues d'extrusion en alliage métallique.

6. Escabeau ou marchepied selon l'une des revendications précédentes, **caractérisé en ce que** lesdites parties de plate-forme (7a) sont articulées chacune sur un axe de montant ou sur une tige (11) de liaison des montants, respectivement, du plan de béquille (5) et du plan de montée (1), sans faire saillie vers l'extérieur au delà de cette tige ou du plan respectif afin d'empêcher la création intempestive d'un couple par l'opérateur susceptible d'ouvrir la plate-forme en rabattement vers le haut.

7. Escabeau ou marchepied selon l'une des revendications précédentes, **caractérisé en ce que** les plans de béquille (5) et de montée (1) sont doublement articulés, d'abord au niveau supérieur comme les marchepieds classiques, et en second lieu au niveau de la plate-forme suivant un triangle articulé isocèle en coupe transversale, dont les sommets sont respectivement l'articulation supérieure des plans (1, 5) et les points inférieurs sont les articulations (11) de la plate-forme (7), elle-même articulée en son milieu avec les plans de béquille (5) et de montée (1), respectivement.

## Claims

1. A stepladder or pair of steps comprising a stile (1) and a prop (5) hinged together at the upper level, and an upper service platform (7), said platform (7) consisting of two parts (7a) hinged, on the one hand, opposingly to one another and, on the other hand, each respectively to the stile (1) and to the prop (5), in such a way that, when out of use, the two platform parts (7a) are folded one towards the other, substantially in alignment with the stile (1) and prop (5) brought towards one another, and that when in use they are opened out substantially flat and locked in place relative to one another, **characterised in that** the platform parts (7a) are hinged to one another by a lower rod (9) extending under their edge and held axially over their width, a closing stop being provided when in use by their narrow front edges (7d), which narrow edges (7d) are applied against one another above said hinge rod (9), and **in that**, to ensure that the platform is locked closed when in use and to prevent untimely opening, there is provided a slight hollow angle in the plane of the platform of 2 to 5° or an upper alignment angle of the parts of the platform equal to approximately 175° to 178°, said hinge rod (9) being mounted in lower brackets (7c) of the half-platforms, formed regularly under each one thereof over the width of their edges, in criss-cross arrangement for coupling together of the half-platforms.

2. A stepladder or pair of steps according to claim 1, **characterised in that** said platform parts (7a) are hinged together at the level of the median part of the platform service plane (7) formed.

3. A stepladder or pair of steps according to one of the preceding claims, **characterised in that** said platform parts (7a) are hinged at the same height to each of the stile (1) and the prop (5).

4. A stepladder or pair of steps according to one of the preceding claims, **characterised in that** said platform parts (7a) are identical.

5. A stepladder or pair of steps according to one of the preceding claims, **characterised in that** the platform parts (7a) are substantially planar, formed by extrusion of a metal alloy.

6. A stepladder or pair of steps according to one of the preceding claims, **characterised in that** said platform parts (7a) are each hinged to an upright axis or to a rod (11) connecting the uprights, respectively, of the prop (5) and of the stile (1), without projecting outwards beyond said rod or the stile or prop respectively in order to prevent the untimely generation of torque by the operator which might open the platform, folding it upwards.

7. A stepladder or pair of steps according to one of the preceding claims, **characterised in that** the prop (5) and stile (1) are doubly hinged, firstly at the upper level like conventional steps and secondly at the level of the platform, forming in cross-section an articulated isosceles triangle, the apices of which are respectively the upper hinge of the planes (1, 5) and the lower points of which are the hinges (11) of the platform (7), which is itself hinged together in the middle with the prop (5) and stile (1) respectively.

## Patentansprüche

1. Stufen- bzw. Trittleiter mit einer Steigebene bzw. -seite (1) und einer Stützebene bzw. -seite (5), die auf einem oberen Niveau gelenkig miteinander verbunden sind, sowie mit einer oberen Benutzer- oder Gebrauchsplattform bzw. -bühne (7), wobei die genannte Plattform (7) aus zwei Teilen (7a) besteht, die einerseits einander gegenüberstehend gelenkig miteinander verbunden sind und andererseits jeweils mit der Steigebene bzw. -seite (1) bzw. mit der Stützebene bzw. -seite (5) gelenkig verbunden sind, derart dass in der Nichtgebrauchsstellung die beiden Plattform-Teile (7a) gegeneinander geklappt sind im Wesentlichen in Ausrichtung mit den gegeneinander geklappten Steigebene (1) und Stützebene (5) und dass sie in der Benutzungs-bzw. Gebrauchsstellung im Wesentlichen eben auseinandergeklappt und in ihrer gegenseitigen Stellung verriegelt sind, **dadurch gekennzeichnet, dass** die Plattform-Teile (7a) miteinander mittels einer unteren Stange (9) gelenkig verbunden sind, welche sich unter ihrem Rand erstreckt und über ihre Breite hin axial gelagert ist, mit Schließanschlag in der Gebrauchs- bzw. Benutzungsstellung mittels ihrer vorderen Schmalkante (7d), mit Anlage der Schmalkanten (7d) gegeneinander oberhalb der genannten Gelenkstange (9) und dass um die Blockierung der Schließung der Plattform in der Benutzungs- bzw. Gebrauchsstellung zu gewährleisten und eine unbeabsichtigte Öffnung zu vermeiden ein geringfügiger Wölbungswinkel in der Plattformebene von 2° bis 5° oder ein oberer Ausricht- bzw. Fluchtwinkel der Plattformteile von ungefähr 175° bis 178° vorgesehen ist, wobei die genannte Gelenkstange (9) in unteren Laschen (7c) der Plattformhälften gelagert ist, die unter jeder dieser Plattformen regelmäßig über die Breite ihres Randes hin angeformt sind mit gegenseitiger Überlappung zur Kupplung der Plattformhälften.

2. Stufen-bzw. Trittleiter nach Anspruch 1, **dadurch gekennzeichnet, dass** die genannten Plattformteile (7a) im Bereich des Mittelteils der Benutzungs-bzw. Gebrauchsebene der gebildeten Plattform (7) gelenkig miteinander verbunden sind.

3. Stufen- bzw. Trittleiter nach einem der vorhergehenden Ansprüche, **dadurch gekennzeichnet, dass** die genannten Plattformteile (7a) auf derselben Höhe gelenkig mit der Steigebene (1) und mit der Stützebene (5) verbunden sind.

4. Stufen- bzw. Trittleiter nach einem der vorhergehenden Ansprüche, **dadurch gekennzeichnet, dass** die genannten Plattform-Teile (7a) gleichartig ausgebildet sind.

5. Stufen- bzw. Trittleiter nach einem der vorhergehenden Ansprüche, **dadurch gekennzeichnet, dass** die Plattform-Teile (7a) im Wesentlichen ebene Stranggussteile aus Metalllegierung sind.

6. Stufen- bzw. Trittleiter nach einem der vorhergehenden Ansprüche, **dadurch gekennzeichnet, dass** die genannten Plattform-Teile (7a) jeweils auf einer Holmachse oder auf einer Verbindungsstange (11) der Holme der Stützebene bzw. -seite (5) bzw. der Steigebene bzw. -seite (1) schwenkbar gelagert sind ohne äußeren Vorsprung über diese Stange oder die betreffende Ebene bzw. Seite, um die unbeabsichtigte Bildung eines Drehmoments durch den Benutzer zu vermeiden, das eine Öffnung der Plattform durch Aufklappen nach oben bewirken könnte.

7. Stufen- bzw. Trittleiter nach einem der vorhergehenden Ansprüche, **dadurch gekennzeichnet, dass** die Stützebene bzw. -seite (5) und die Steigebene bzw. -seite (1) zweifach gelenkverbunden sind, zum einen an höher gelegener Stelle wie die herkömmlichen Trittleitern, und zum anderen auf dem Niveau der Plattform gemäß einem im Schnitt gleichschenkligen Dreieck, dessen Eckpunkte die obere Schwenkverbindung der Ebenen (1, 5) und die unteren Punkte der Schwenkverbindungen (11) der ihrerseits in der Mitte gelenkig ausgebildeten Plattform (7) mit der Stützebene bzw.- seite (5) bzw. mit der Steigebene bzw. -seite (1) bilden.
